# EUROPÄISCHE PATENTSCHRIFT

(11) **EP 0 129 640 B1**
(45) Veröffentlichungstag und Bekanntmachung des Hinweises auf die Patenterteilung: **09.09.1987**
(21) Anmeldenummer: 84102752.7
(22) Anmeldetag: 14.03.1984
(51) Int. Cl.: B31F 1/28

(54) **Wellpappenmaschine**
Machine for manufacturing corrugated cardboard
Machine pour la fabrication de carton ondulé

(30) Priorität: 22.06.1983 DE 3322387
(43) Veröffentlichungstag der Anmeldung: 02.01.1985
(73) Patentinhaber: Werner H. K. Peters Maschinenfabrik GmbH, D-2000 Hamburg 54 (DE)
(72) Erfinder: Schommler, Manfred, D-2085 Quickborn-Heide (DE)
(74) Vertreter: Patentanwälte Hauck, Graalfs, Wehnert, Döring, Siemons

## Beschreibung

Die Erfindung bezieht sich auf eine Wellpappenmaschine nach dem Oberbegriff des Patentanspruches.

Eine derartige Wellpappenmaschine ist aus der US-A-4 268 341 bekannt geworden. Die Querschneidvorrichtung ist am Anfang der Heizpartie angeordnet und unterbricht diese. Bei der Ausführung eines Trennschnitts werden alle Maschinen mit Hilfe geeigneter Bremsmittel stillgesetzt. Anschließend wird der Trennschnitt ausgeführt, und die dem Ort des Schnittes nachgeordneten Maschinen setzen die Bearbeitung fort, bis die ablaufende Bahn durchgelaufen ist. Anschliessend wird die Werkzeugänderung bzw. Umstellung des Formatablegers vorgenommen. Während dieser ganzen Zeit bleiben die einseitige Maschine, der Vorheizer, das Auftragwerk usw. im Stillstand. Ist der Formatwechsel in den Bearbeitungsmaschinen vollzogen, werden die zuletzt erwähnten Vorrichtungen in Gang gesetzt. Der beschriebene Stillstand führt nicht nur zu einer Verringerung der Produktion, sondern hat auch den Nachteil, daß die frisch beleimte Wellpappenbahn in der Heizpartie unbrauchbar werden kann. Es ist daher normalerweise notwendig, diesen Teil aus der bearbeiteten Wellpappenbahn herauszutrennen. Zwar wird in der bekannten Wellpappenmaschine darüber hinaus verhältnismäßig wenig Ausschuß erhalten. Dieser Nachteil wird jedoch mit erheblichen Stillstandszeiten erkauft. Das vorübergehende Stillsetzen der Wellpappenmaschine ist steuerungstechnisch aufwendig und kann die Quelle von weiteren Betriebsstörungen bilden. Eine Quelle ist das mögliche Verkleben zu Beginn der Heizpartie in der Beklebemaschine vor der Trennvorrichtung. Eine zweite Störungsquelle liegt in der Brücke oberhalb der einseitigen Maschinen, in der die einseitige Wellpappenbahn in einer großen Reihe von Schlingen in einer Art Pufferspeicher gehalten ist. Es ist verhältnismäßig schwierig, diese Bahnschlingen ohne Störungen wieder auf eine hohe Betriebsgeschwindigkeit zu beschleunigen.

Wegen der genannten Nachteile ist es aus der US-A-3 096 224 bekannt, Wellpappenmaschinen im sogenannten Permanentlauf zu betreiben. Zur Durchführung eines Permanentlaufs ist ein Kurzquerschneider vorgesehen, der vor der Rill- und Schneidmaschine angeordnet ist. Beim Permanentlauf wird nach dem Trennschnitt die ablaufende Bahn erheblich beschleunigt, so daß alle Aggregate der Wellpappenmaschine bei einem Formatwechsel weiterlaufen können. Bei herkömmlichen Wellpappenmaschinen ist der Kurzquerschneider normalerweise vor der Rill-und Schneidstation angeordnet. Dementsprechend ist der Weg zum Ziehen einer Lücke verhältnismäßig gering. Soll bei einem Formatwechsel auch bei hohen Anlagengeschwindigkeiten eine entsprechend große Lücke zwischen dem Ende der zurückbleibenden und dem Ende der ablaufenden Bahn gezogen werden, ist eine extreme Beschleunigung der ablaufenden Bahn erforderlich. Diese kann je- d_{Q}ch bei relativ hohen Arbeitsgeschwindigkeiten kaum noch gewährleistet werden, um ausreichend Zeit für einen Formatwechsel bereitzustellen.

Daher liegt der Erfindung die Aufgabe zugrunde, eine im Permanentlauf betriebene Wellpappenmaschine zu schaffen, bei der im Fall eines Formatwechsels eine große Lücke zwischen ablaufender und nachfolgender Bahn erzeugt werden kann, ohne daß die ablaufende Bahn einer zu großen Beschleunigung ausgesetzt wird.

Diese Aufgabe wird erfindungsgemäß durch die Merkmale des Kennzeichnungsteils des Patentanspruches gelöst.

In der erfindungsgemäßen Wellpappenmaschine ist die normalerweise zusammenhängende Beklebemaschine in zwei im Abstand voneinander angeordnete Abschnitte unterteilt. Der Kurzquerschneider wird in diesem Abstand angeordnet. Auf diese Weise wird der Abstand zwischen der Schnittstelle und der Rill- und Schneidmaschine den Umständen entsprechend ein Maximum, ohne daß die Qualität des Trennschnitts gefährdet wird. Der große Abstand zwischen dem Kurzquerschneider und der Rill- und Schneidmaschine ermöglicht das Ziehen einer ausreichenden Lücke im Falle eines Formatwechsels auch. bei sehr hohen Betriebsgeschwindigkeiten.

Ein Ausführungsbeispiel der Erfindung wird . nachfolgend anhand einer Zeichnung näher erläutert.

Die einzige Figur zeigt stark vereinfacht in Seitenansicht einen Teil einer Wellpappenanlage nach der Erfindung.

Fertige Bahnen 10 bzw. 11, nämlich einseitige Wellpappenbahnen, werden in bekannter Weise Heizzylindern 12 eines Vorheizers 13 zugeführt. Eine weitere Deckbahn 14 wird einem Vorheizzylinder 15 zugeführt. Vom Vorheizer 13 gelangen die einzelnen Bahnen zu einem Auftragswerk 16, in dem sie mit Leim versehen werden. Die Bahnen 10, 11 und 14 werden im Heizabschnitt 17 an einer Beklebemaschine zusammengeführt und miteinander verklebt. Für den ebenfalls zur Beklebemaschine gehörenden Fühlabschnitt 18, in dem eine Abkühlung der miteinander verklebten Bahnen erfolgt, ist ein Abstand 19 gelassen, in dem ein sogenannter Kurzquerschneider 20 angeordnet ist. Dem Kühlabschnitt 18 folgt eine Rill- und Schneidmaschine 21, der ein Querschneider 22 nachgeschaltet ist. An den Querschneider 22 schließen sich schräg ansteigende Förderbänder 23, 24 an zur geschuppten Aufnahme der abgeschnittenen Formate.

Man erkennt aus der Abbildung, daß das Ende einer abgeschnittenen vorauslaufenden Bahn zwischen Kurzquerschneider 20 und Querschneider 22 eine erhebliche Strecke zurücklegt. Die vorauseilende Bahn braucht daher nur geringfügig beschleunigt zu werden, um zwischen nachfolgender und vorauseilender Bahn eine ausreichende Lücke zu erzielen, welche erforderlich ist, um den notwendigen Formatwechsel durchzuführen.

## Patentansprüche

Wellpappenmaschine, in der die gegeneinandergelegten Well- und Deckbahnen über einen Vorheizer und ein Auftragwerk einer eine Heiz-und eine Kühlpartie aufweisenden Beklebemaschine zugeführt werden, der eine Rill- und Schneidmaschine nachgeordnet ist, und in der im Bereich der Beklebemaschine eine Querschneidvorrichtung angeordnet ist, dadurch gekennzeichnet, daß die Heizpartie (17) und die Kühlpartie (18) der Beklebemaschine durch einen Zwischenraum (19) voneinander getrennt sind und im Zwischenraum (19) ein an sich bekannter Kurzquerschneider (20) angeordnet ist zwecks Trennschneidens der Wellpappenbahn im Permanentlauf.

## Claims

Undulated board apparatus wherein the superimposed undulated and top webs are fed through a preheater and a gluing device to an agglutinating apparatus comprising a heating and a cooling section and having connected thereto a transverse cutting device is apparatus, and wherein a cross-cutting device is disposed in the region of the agglutinating apparatus, characterized in that the heating section (17) and the cooling section (18) of the agglutinating apparatus are separated from each other by an interstice (19), and that the interstice (19) has arranged therein a known-per-se short transverse cutter (20) for segregating the undulated board web in permanent operation.

## Revendications

Machine à fabriquer du carton ondulé, dans laquelle les bandes ondulées et de couverture placées l'une contre l'autre sont amenées par l'intermédiaire d'un préchauffeur et d'un mécanisme d'application à une machine colleuse comportant une partie chauffante et une partie de refroidissement et disposée après une machine de rainurage et de coupe, et dans laquelle un dispositif de coupe transversale est disposé dans la région de la machine colleuse, caractérisée en ce que la partie chauffante (17) et la partie de refroidissement (18) de la machine colleuse sont séparées l'une de l'autre par un espace intermédiaire (19) et que dans l'espace intermédiaire (19) un organe de coupe rapide (20) connu en lui- même est disposé dans le but de couper et détacher la bande de carton ondulé débitée en permanence.
